# EUROPÄISCHE PATENTSCHRIFT

(11) **EP 0 058 307 B1**
(45) Veröffentlichungstag und Bekanntmachung des Hinweises auf die Patenterteilung: **25.04.1984**
(21) Anmeldenummer: 82100385.2
(22) Anmeldetag: 21.01.1982
(51) Int. Cl.: F25D 3/10, B08B 7/00

(54) **Verfahren und Vorrichtung zur Entfernung von Überschüssigen Klebern von den Bördelkanten von Werkstücken**
Means and method of taking away adhesive from edges of workpieces
Dispositif et méthode pour enlever un adhésif des bords d'une piéce de travail

(30) Priorität: 18.02.1981 DE 3105836
(43) Veröffentlichungstag der Anmeldung: 25.08.1982
(73) Patentinhaber: MESSER GRIESHEIM GMBH, D-60314 Frankfurt (DE)
(72) Erfinder: Köhler, Hariolf, D-3507 Baunatal 2 (DE); Schmidt, Jürgen, D-6348 Herborn (DE); Weyermanns, Günther, D-5142 Hückelhofen 6 (DE)

## Beschreibung

Die Erfindung betrifft ein Verfahren zur Entfernung von überschüssigen, nichtausgehärteten Klebern, insbesondere Epoxidharzklebern, von den Bördelkanten von Werkstücken, die durch Bördeln und Verkleben von Einzelteilen gebildet werden, wie Türen, Heckklappen und Motorhauben von Automobilen.

In der Automobilindustrie geht man mehr und mehr dazu über, die Innen- und Außenteile von Türen, Heckklappen und Motorhauben nicht mehr durch Punktschweißen zu verbinden, . sondern zu verkleben. Hierzu werden Epoxidharzkleber verwendet. Auch die Herstellung derartiger Klebeverbindungen wird in zeitgesteuerten Fertigungsstraßen eingegliedert. Beispielsweise wird mit sogenannten »Arbeitsrobotern« in mehreren Arbeitsgängen der Epoxidharzkleber in die offene Bördelfalz dosiert und eingespritzt. Bei geraden oder leicht gekrümmten Bördelkanten läßt sich der Kleber so exakt dosieren, daß bei der letzten Bördelung kaum Kleber aus der Falz austritt. Dies trifft jedoch nicht zu für die Ecken der Werkstücke. Da eine hohe Qualität der Verbindung gefordert wird, muß hier der Kleber überdosiert werden. Beim Bördelvorgang tritt daher ein Teil des Klebers aus der Naht hervor. Dieser überschüssige Kleber muß gründlich entfernt werden, da er andernfalls den nachfolgenden Arbeitsprozeß beeinträchtigen würde.

Derzeit wird der überschüssige Kleber von Hand entfernt. Ein derartiger Arbeitsgang ist lohnintensiv und dem Bestreben entgegengerichtet, den Fertigungsvorgang möglichst weitgehend zu automatisieren.

Der Erfindung liegt daher die Aufgabe zugrunde, ein Verfahren zur Entfernung von überschüssigen Klebern zu schaffen, welches in eine zeitgesteuerte Fertigungsstraße eingegliedert werden kann.

Es wurde nun ein Verfahren zur Entfernung von überschüssigen, nichtausgehärteten Klebern, insbesondere Epoxidharzklebern, von den Bördelkanten von Werkstücken, die durch Bördeln und Verkleben von Einzelteilen gebildet werden, wie Türen, Heckklappen und Motorhauben von Automobilen, gefunden, bei dem gemäß der Erfindung der Kleber durch ein tiefkaltes verflüssigtes Gas vorübergehend versprödet und durch mechanische Einwirkung vom Werkstück abgesprengt wird.

Es ist an sich bekannt, daß sich Flüssigkeiten und Pasten, also auch Klebstoffe, bei genügender Abkühlung verspröden lassen. Es ist auch bekannt, daß sich Verbundmaterialien, wie beispielsweise Elektrokabel, Altreifen von Automobilen oder geklebte Kunststoffplatten (siehe DE-A-2 906 496) durch Kältezufuhr und nachfolgende mechanische Einwirkung verspröden und voneinander trennen lassen. Es war jedoch nicht zu erwarten, daß sich auch ein Klebstoff auf diese Weise vom Grundmaterial wieder würde entfernen lassen. Insbesondere war nicht zu erwarten, daß sich die Entfernung des Klebestoffes ohne Beeinträchtigung der Rostschutzschicht würde bewerkstelligen lassen. Derartige Rostschutzschichten befinden sich auf den Karosserieblechen von Türen, Heckklappen und Motorhauben im Automobilbau. Ferner war nicht zu erwarten, daß sich die mechanische Einwirkung durchführen lassen würde, ohne die Oberfläche des dünnen und daher empfindlichen Karosserieblechs zu beschädigen.

Da darüber hinaus angestrebt wurde, das erfindungsgemäße Verfahren zu automatisieren und in eine zeitgesteuerte Fertigungsstraße einzugliedern, kam als weiteres Erschwernis hinzu, daß sich das gesamte Verfahren in der heute üblichen kurzen Taktzeit von etwa 30 Sekunden durchführen lassen mußte. Für die Verfahrensschritte Verspröden und mechanisches Einwirken standen daher nur jeweils etwa 12 Sekunden Zeit zur Verfügung. Unter den vorgegebenen Bedingungen erwies sich flüssiger Stickstoff als optimales Kühlmedium, da dieses tiefsiedende verflüssigte Gas eine sehr intensive Kühlung ermöglicht und in genügender Menge preiswert zur Verfügung steht. Eine besonders intensive Kühlwirkung wird mit einer Vorrichtung erreicht, die im wesentlichen aus einem geschlossenen, geschlitzten Rohr besteht, dessen Schlitz die Bördelkante aufnimmt und in welches flüssiger Stickstoff eingeleitet wird. In dem Rohr wird ein Bad aus flüssigem Stickstoff aufrecht erhalten. Wenn von oben der flüssige Stickstoff zugeführt wird, wird auf diese Weise die Bördelkante von beiden Seiten mit flüssigem Stickstoff beaufschlagt. Der verdampfte tiefkalte Stickstoff entweicht mit großer Geschwindigkeit durch den Schlitz, was zu einer zusätzlichen intensiven Kühlung der Bördelkante führt. Derartige Rohre können zudem durch Pneumatikzylinder in die Arbeitsposition geführt werden, so daß der Verfahrenschritt automatisiert werden kann.

Die mechanische Einwirkung zum Absprengen des versprödeten Klebers kann an sich vielfältiger Art sein. So bringen bereits einige Schläge oder eine geringe Fallenergie den versprödeten Kleber zum Abplatzen. Dies führt aber zu Beschädigungen des Bleches. Auch das Vorbeiziehen eines Schraubenziehers reicht aus, um den überflüssigen Kleber zu entfernen. Es ist jedoch in jedem Fall eine Sichtkontrolle erforderlich, um sicherzustellen, daß hierdurch weder das Blech noch seine Rostschutzschicht beschädigt worden ist. Für eine Automatisierung ist diese Art der mechanischen Einwirkung daher ungeeignet. Dasselbe gilt auch für die Verwendung von Hand-Drahtbürsten, mit denen der überflüssige Kleber ebenfalls zufriedenstellend entfernt werden kann. Werden dagegen anstelle von Hand-Drahtbürsten maschinell angetriebene Topfbürsten verwendet, so wird zuviel Energie zugeführt, der Kleber verschmiert sofort. Als sehr gut geeignet für die mechanische Einwirkung haben sich dagegen druckluftgetriebene Nadelpistolen erwiesen. Die Nadelpistolen können ohne Schwierigkeit mittels eines Industrieroboters in einer zeitgesteuerten Fertigungsstraße verwendet werden. An den Nadelpistolen können zudem Düsen befestigt werden, aus denen kaltes verdampftes Gas ausgeblasen wird. Hierdurch werden die abgesprengten versprödeten Kleberteile vom Blech entfernt, bevor sie wieder erweichen und erneut am Blech festhaften. Die weggeblasenen Kleberteile können aufgefangen und nach Erweichung erneut als Kleber verwendet werden. Ein Ausführungsbeispiel der Erfindung soll anhand der beigefügten Zeichnungen erläutert werden.

Es zeigt
Fig. 1 die Ecke einer Bördelkante,
Fig. 2 die von einem geschlitzten Rohr aufgenommene Ecke,
Fig. 3 die Ecke mit einer Nadelpistole und abgesprengten Kleberresten,
Fig. 4 ein Teilstück eines geschlitzten Rohres in vergrößerter Darstellung.

Die in Fig. 1 gezeigte Ecke einer Bördelkante besteht aus dem Blechunterteil 1, dem Blechoberteil 2, der Bördelnaht 4 und dem überschüssigen Kleber 3.

In Fig. ist die Ecke von einem geschlitzten Rohr 5 zwecks Beaufschlagung mit flüssigem Stickstoff aufnommen. Die beiden Enden des Rohres sind durch ebenfalls mit einem Schlitz versehene Abschlußscheiben geschlossen (Fig.4). Die Stickstoffzufuhr erfolgt durch Anschlußstutzen 6. Der flüssige Stickstoff sammelt sich am Boden des geschlitzten Rohres 5 als Stickstoffbad 7. Die Bördelnaht 4 wird daher beidseitig von flüssigem Stickstoff beaufschlagt. Der verdampfte Stickstoff 8 entweicht durch den Schlitz 9 und trägt auf diese Weise zur Kühlung der Bördelkante bei. In Fig. 2 ist das geschlitzte Rohr 5 mit der Bördelkante im Vordergrund im Schnitt dargestellt.

Fig. 3 zeigt die Ecke der Bördelkante mit einer im Einsatz befindlichen Nadelpistole 11, die von rechts nach links bewegt wird. Der vordere Teil der Bördelkante ist bereits von überschüssigem Kleber befreit, die Kleberbruchstücke 12 sind vom Blechoberteil 2 abgetrennt. An der Nadelpistole 11 ist eine Düse 13 angebracht, durch welche kalter verdampfter Stickstoff 14 ausgeblasen wird.

Durch den kalten verdampften Stickstoff 14 werden die Kleberbruchstücke 12 vom Blechoberteil 2 weggeblasen. Sie können aufgefangen und später erneut als Kleber verwendet werden.

In einer zeitgesteuerten Fertigungsstraße spielt sich das erfindungsgemäße Verfahren so ab, daß zunächst durch Pneumatikzylinder an jede der vier Ecken der Bördelkante ein geschlitztes Rohr 5 geführt wird. Sobald die Ecken von den geschlitzten Rohren 5 aufgenommen sind, erfolgt während 8 bis 15 Sekunden die Zufuhr von flüssigem Stickstoff. Danach werden die geschlitzten Rohre 5 zurückgenommen und druckluftbetriebene Nadelpistolen 11 durch Arbeitsroboter über die Bördelnaht 4 geführt. Der überschüssige versprödete Kleber wird abgesprengt und weggeblasen. Dieser Arbeitsvorgang dauert 8 bis 12 Sekunden, so daß sich das gesamte erfindungsgemäße Verfahren in einem Arbeitstakt von 30 Sekunden durchführen läßt.

Ähnliche Schwierigkeiten wie beim Bördeln und Verkleben von beispielsweise Türen und Motorhauben von Automobilen treten auf, wenn rechtwinklig abgebogene Bleche mit kurzem Schenkel stumpf gegeneinander geklebt werden sollen. Auch hierbei läßt sich das erfindungsgemäße Verfahren sinngemäß anwenden.

## Patentansprüche

1. Verfahren zur Entfernung von überschüssigen, nichtausgehärteten Klebern (3), insbesondere Epoxidharzklebern, von den Bördelkanten von Werkstücken, die durch Bördeln und Verkleben von Einzelteilen gebildet werden, wie Türen, Heckklappen und Motorhauben von Automobilen, dadurch gekennzeichnet, daß der Kleber durch ein tiefkaltes verflüssigtes Gas vorübergehend versprödet und durch mechanische Einwirkung vom Werkstück abgesprengt wird.

2. Verfahren nach Anspruch 1, dadurch gekennzeichnet, daß die vorübergehende Versprödung des Epoxidharzklebers durch flüssigen Stickstoff (7) bewirkt wird.

3. Verfahren nach Anspruch 1 oder 2, dadurch gekennzeichnet, daß der vorübergehend versprödete Kleber durch mechanische Einwirkung einer Nadelpistole (11) abgesprengt wird.

4. Verfahren nach Anspruch 3, dadurch gekennzeichnet, daß die abgesprengten versprödeten Kleberteile durch kaltes verdampftes Gas weggeblasen werden, welches durch eine an der Nadelpistole befestigte Düse (13) austritt.

5. Vorrichtung zur Durchführung des Verfahrens nach einem der Ansprüche 1 bis 4 bezüglich des Bewirkens der vorübergehenden Versprödung durch ein tiefkaltes verflüssigtes Gas, gekennzeichnet durch mindestens ein dem Verlauf der Bördelkante entsprechend gekrümmtes Rohr (5), welches an den Enden durch Abschlußscheiben (10) geschlossen ist, einen auch durch die Abschlußscheiben gehenden Schlitz (9) zur Aufnahme der Bördelkante aufweist und mindestens einen Anschlußstutzen (6) zur Zufuhr des verflüssigten Gases besitzt, und durch Mittel zur mechanischen Absprengung des versprödeten Klebers.

6. Vorrichtung nach Anspruch 5, dadurch gekennzeichnet, daß die Rohre (5) durch Pneumatikzylinder in die Arbeitsposition zuführbar sind, und daß die Nadelpistolen durch Industrieroboter in die Arbeitsposition verfahrbar sind, wobei Pneumatikzylinder und Industrieroboter in eine zeitgesteuerte Fertigungsstraße eingegliedert sind.

## Claims

1. In a process for removal of excess, unhardened adhesives (3), especially epoxy resin, from the flanged edges of work pieces, which are formed by flanged edging and adhesion connection of individual parts, such as doors, trunk lids, and hoods of automobiles, the improvement being characterized thereby temporarily rendering the adhesive cold liquefied gase, and severing by mechanical effect the adhesive from the work piece.

2. Process according to claim 1, characterized thereby that the adhesive is an epoxy resin, and the temporary brittleness of the epoxy resin adhesive is caused by liquid nitrogen (7).

3. Process according to claim 2, characterized thereby that the temporarily brittle adhesive is severed by the mechanical effect of a needle pistol (11).

4. Process according to claim 3, characterized thereby that the severed brittle adhesive particles are blown off by means of cold, evaporated gas, which exits from a nozzle (13) attached to the needle pistol.

5. Device for performing the process of one of the claims 1 to 4, concerning effecting the temporarily brittleness by a cold liquefied gas, characterized by at least one pipe (5) bent in correspondence with the outline of the flanged edge, said pipe being closed at the ends by means of closure plates (10), a slot (9) which also passes through the closure plates and serves to accommodate the flanged edge, and at least one connector (6) for supply of the liquefied gas, and by means to effect mechanical severing of the brittled adhesive.

6. In the device of claim 5, characterized thereby that said pipes (65) are movable into the work position by means of pneumatic cylinders, and the needle pistols being movable into the work position by means of industrial robots whereby said pneumatic cylinders and industrial robots are integrated into a time-controlled asembly line.

## Revendications

1. Procédé pour enlever des excédents de colle (3) non durcie notamment de colle de résine époxyde des bords rabattus de pièce qui sont réalisés par rabattement et collage des différents composants comme par exemple des portes, des hayons ou des capots de véhicules automobiles, caractérisé en ce que:
- la colle est rendue cassante provisoirement par un gaz liquéfié à basse température et est limitée par action mécanique d'outils.

2. Procédé selon la revendication 1, caractérisé en ce que l'état cassant transitoire de la colle de résine époxyde est obtenu à l'aide d'azote liquéfié (7).

3. Procédé selon les revendications 1 ou 2, caractérisé en ce que la colle rendue provisoirement cassante est enlevée par éclatement par action mécanique à l'aide d'un pistolet à aiguille (11).

4. Procédé selon la revendication 3, caractérisé en ce que les parties de la colle rendue cassante enlevée par éclatement, sont soufflées à l'aide de gaz vaporisé froid qui sort de la buse (13) d'un pistolet à aiguille.

5. Dispositif pour la mise en oeuvre du procédé selon l'une des revendications 1 à 4 concernant la réalisation d'un état cassant transitoire par un gaz liquéfié à basse température, dispositif caractérisé par au moins un tube coudé (5) correspondant au contour du bord rabattu, et dont les extrémités sont fermées par des disques de fermeture (10), d'une fente (9) passant par les disques de fermeture pour recevoir le bord rabattu et d'au moins un ajutage de branchement (8) pour l'alimentation en gaz liquéfié, ainsi que de moyens pour faire éclater mécaniquement la colle rendue cassante.

6. Dispositif selon la revendication 5, caractérisé en ce que les tubes (5) sont susceptibles d'être mis en position de travail par des vérins pneumatiques et en ce que les pistolets à aiguille peuvent être mis en position de travail par des robots industriels, les vérins pneumatiques et les robots industriels étant intégrés dans une chaîne de fabrication commandée dans le temps.
